# EUROPÄISCHE PATENTSCHRIFT

(11) **EP 0 646 293 B1**
(45) Veröffentlichungstag und Bekanntmachung des Hinweises auf die Patenterteilung: **25.09.1996**
(21) Anmeldenummer: 94909006.2
(22) Anmeldetag: 20.02.1994
(51) Int. Cl.: H01T 19/04

(54) **AUFLADEELEKTRODE**
CHARGE ELECTRODE
ELECTRODE DE CHARGE

(30) Priorität: 16.04.1993 DE 4312483
(43) Veröffentlichungstag der Anmeldung: 05.04.1995
(73) Patentinhaber: Eltex-Elektrostatik Gesellschaft mbH, D-79576 Weil am Rhein (DE)
(72) Erfinder: HAHNE, Ernst, August, CH-4123 Allschwil (CH); KNOPF, Franz, D-77815 Bühl (DE)
(74) Vertreter: Säger, Manfred, Dipl.-Ing.
(86) Internationale Anmeldenummer: EP9400487
(87) Internationale Veröffentlichungsnummer: WO9424737

(56) Entgegenhaltungen:
- EP-A- 0 499 828
- FR-A- 2 414 397
- FR-A- 2 432 819
- GB-A- 2 249 878
- US-A- 3 340 429

## Beschreibung

Einzelelektroden für die Aufladung sind in einer Vielzahl von Ausführungsformen bekannt (DE-35 22 881). Diese bekannten Elektroden dienen zum Aufbringen elektrischer Oberflächenladungen, wobei die Spitzen der Einzelelektroden zur elektrischen Entkoppelung sehr oft über Vorwiderstände an die Generatorspeisespannung angeschlossen sind. Wenn solche Spitzen längs einer Geraden angeordnet und in einem Elektrodenprofil eingegossen sind, kann damit elektrische Aufladung auch an schnellaufenden Druckmaschinen mit mehreren Meter Arbeitsbreite betrieben werden. Infolge der Aufladung entstehenden elektrischen Feldkräfte werden hierbei benutzt, um Substrate auf Metallwalzen zu pressen oder mehrlagige Substrate zu verblocken.

Sehr häufig werden auf solchen Druckmaschinen verschieden breite Substrate gefahren. Beaufschlagt nun eine Aufladeelektrode blanke metallische Oberflächen mit Koronaströmen, so wird hierdurch die oberflächige Veränderung bzw. Zerstörung von Walzen bewirkt. In Fällen, bei denen die Aufladung zwischen zwei Elektroden erfolgt, fließen dort, wo sich kein Substrat befindet, unzulässig hohe Ströme.

Aus diesem Grunde sind schaltbare Einzelelektroden bekanntgeworden (DE-29 48 902), mit denen durch An- oder Abschalten einzelner Elektroden eine Anpassung auf die Arbeitsbreite der Druckmaschine vorgenommen werden kann. Das Schalten erfolgt hierbei über ein hydraulisches oder pneumatisches Medium, welches der Einzelelektrode über eine druckdichte Leitung gesondert zugeführt wird.

Ganz abgesehen von den Problemen durch den Platzbedarf für die Schaltungsleitung für das hydraulische oder pneumatische Medium beanspruchen die schaltbaren Einzelelektroden einen großen Raumbedarf, so daß sich insgesamt eine Hochspannungselektrode mit großer Baugröße ergibt. Ferner sind die Probleme der Funkenbildung beim Schalten bei Anwendungsgebieten in explosionsgesicherten Räumen nicht hinnehmbar, ganz abgesehen davon, daß sich bei ausgeschalteten Elektroden gleichwohl Entladungsstrecken, Kriechströme etc. ergeben.

Weiter ist bekanntgeworden, Abdeckschieber aus Nichtleiter über nichtschaltbaren Einzelelektroden anzubringen, um die Arbeitsbreite einstellen zu können. Von Nachteil hierbei ist aber, daß die Spitzen der Einzelelektroden nach wie vor Ladung emittieren, welche sich dann per elektrischem Durchgriff wieder einen Weg zum entsprechenden Gegenpotential sucht.

Schließlich ist es auch noch bekannt, Gruppen von Einzelelektroden bei einer Aufladeelektrode zu schalten (DE-37 25 142).

Von Nachteil ist hierbei, daß eine der schaltbaren Anzahl der Einzelelektroden entsprechende Anzahl von Schaltleitungen zuzüglich einer Leitung an die Hochspannungsquelle erforderlich ist. Außerdem ist die automatische Steuerung der Gruppen von Elektroden aufwendig.

Der Erfindung liegt deshalb die Aufgabe zugrunde, eine Aufladeelektrode gemäß dem Oberbegriff des Hauptanspruches so weiterzubilden, daß in einfachster Weise jede beliebige Zahl von Einzelelektroden aktiviert bzw. deaktiviert werden können.

Diese Aufgabe wird bei einer gattungsgemäßen Aufladeelektrode gemäß dem Oberbegriff des Hauptanspruches erfindungsgemäß durch dessen kennzeichnende Merkmale gelöst.

Gießt man beispielsweise die Einzelelektroden mit ihren Spitzen in ein einseitig offenes metallisches Gehäuse und installiert eine solche Elektrode elektrisch vom Gehäuse isoliert, so wird sich während des Betriebs die Oberfläche dieses Metallgehäuses über die elektrische Influenz aufladen. Beschichtet man dieses metallische Gehäuse mit einer elektrischen Isolierung, so arbeiten die Elektroden genauso, als hätten sie ein elektrisch isolierendes Kunststoffgehäuse.

Die an der offenen Seite des metallischen Gehäuses herausragenden Spitzen der Einzelelektroden können dabei mittels Abdeckschieber, welche metallisch leitend, vorzugsweise aus Metall hergestellt sind, nahezu stromlos gemacht werden, wenn man jene Spitzen der Einzelelektroden können mittels der Abdeckvorrichtung, die zusammen mit dem Gehäuse einer hochohmige Verbindung zur Erde erhält, nahezu stromlos gemacht werden, wenn man jene Spitzen der Einzelelektroden mit der Abdeckvorrichtung räumlich beabstandet abdeckt, die nicht mehr emittieren sollen.

Wenn die Abdeckvorrichtung, welche elektrisch leitend ausgebildet ist, vor eine emittierende Spitze einer Einzelelektrode gelangt, nimmt deren Oberfläche an der der Spitze gegenüberliegenden Stelle in etwa dasselbe Potential wie das der Spitze an. Damit reduziert sich die Feldstärke an der Spitze selbst auf so kleine Werte, daß der Emissionsstrom praktisch gegen Null geht. Es hat sich ferner überraschenderweise herausgestellt, daß der Emissionsstrom linear mit der Zahl der nicht abgedeckten Spitzen zunimmt.

Zweckmäßige Ausgestaltungen und Weiterbildungen der Erfindung sind in den Unteransprüchen gekennzeichnet.

Ein schematisches Ausführungsbeispiel der Erfindung wird nachfolgend unter Bezugnahme auf die Zeichnung näher erläutert. In dieser zeigt:
- Figur 1: einen schematischen Querschnitt durch eine Aufladeelektrode und
- Figur 2: eine schematische Seitenansicht auf die Aufladeelektrode.

Die Aufladeelektrode 6 weist ein metallisches Gehäuse 11 auf. Darin sind Einzelelektroden mit Spitzen 3 angeordnet, welche über einen Vorwiderstand 1 an eine elektrische Hochspannungsquelle anschließbar sind. Der Vorwiderstand 1 ist in ein elektrisch isolierendes Harz 2 eingebettet und die Spitzen 3 der Einzelelektrode ragt aus diesem Harz 2 heraus.

Die Spitzen 3 der Einzelelektrode ist mit Abstand von einer Papierbahn 13 angeordnet, die über eine insgesamt mit 14 bezeichnete Kühlwalze läuft.

Die Einzelelektrode nebst Spitze 3 mit ihrem Vorwiderstand 1 und dem elektrisch isolierenden Harz 2 sind hierbei in einem gesonderten Elektrodengehäuse 7 angeordnet, welches elektrisch leitend ausgebildet ist und vorzugsweise aus Metall besteht sowie quaderförmig mit einer - in der Zeichnung nach unten - offenen Seite 8 für die Spitzen 3 der Einzelelektroden ausgebildet ist. Dieses Elektrodengehäuse 7 ist mit einer elektrischen Isolierung aus seiner Außenseite versehen und in eine quaderförmige Ausnehmung 9 des Gehäuses 11 eingesetzt.

Im unteren Bereich der quaderförmigen Ausnehmung 9 des Gehäuses 11 sind Nuten 10 für ein in Form eines metallischen Schiebers ausgebildete Abdeckvorrichtung 4 vorgesehen, welche mittels eines Mitnehmers 5 beim wiedergegebenen Ausführungsbeispiel von einem Pneumatikzylinder gesteuert in den Nuten 10 längsverschiebbar ist, so daß die Spitzen 3 der Einzelelektroden in beliebiger Art und Weise insgesamt abdeckbar sind, wie Fig. 2 schematisch zeigt. Das Gehäuse und der Schieber 10 weisen hierbei eine elektrisch gut leitende Verbindung auf. Beide Teile sind über einen Widerstand in der Größenordnung von 1 Giga-Ohm mit Erde verbunden. Die Hochspannungsquelle ist schematisch mit "U" angegeben.

## Patentansprüche

1. Aufladeelektrode (6) mit einem metallischen Gehäuse (11) und mit darin angeordneten zwei oder mehr Einzelelektroden nebst Vorwiderständen (1), die an eine Hochspannungsquelle (U) anschließbar sind, wobei jede Einzelelektrode mit einer Spitze (3) versehen ist und das Gehäuse (II) in der Nähe der Spitzen (3)
eine Öffnung aufweist,
**dadurch gekennzeichnet**, daß jede Spitze (3) mittels einer elektrisch leitend ausgebildeten Abdeckvorrichtung (4) abdeckbar ist, daß diese elektrisch leitend und mit dem Gehäuse (11) verbunden ist und daß dieses und die Abdeckvorrichtung (4) an den einen Anschluß eines Widerstandes angeschlossen sind, dessen anderer Anschluß an Erde anschließbar ist.

2. Aufladeelektrode nach Anspruch 1, dadurch gekennzeichnet, daß die elektrische Abdeckvorrichtung (4) Metall aufweist.

3. Aufladeelektrode nach Anspruch 1 oder 2, dadurch gekennzeichnet, daß die elektrische Abdeckvorrichtung (4) als Schieber ausgebildet ist.

4. Aufladeelektrode nach einem der Ansprüche 1 bis 3, dadurch gekennzeichnet, daß der Schieber (4) in zwei Nuten (10) des Gehäuses (11) verschiebbar ist.

5. Aufladeelektrode nach einem der Ansprüche 1 bis 4, dadurch gekennzeichnet, daß die Einzelelektrode in ein elektrisch isolierendes Harz (2) eingebettet ist.

6. Aufladeelektrode nach einem der Ansprüche 1 bis 5, dadurch gekennzeichnet, daß alle Einzelelektroden in einem Elektrodengehäuse (7) angeordnet sind.

7. Aufladeelektrode nach Anspruch 6, dadurch gekennzeichnet, daß das Elektrodengehäuse (7) elektrisch leitend ausgebildet ist.

8. Aufladeelektrode nach Anspruch 7, dadurch gekennzeichnet, daß das Elektrodengehäuse (7) aus Metall besteht.

9. Aufladeelektrode nach einem der Ansprüche 1 bis 8, dadurch gekennzeichnet, daß das Elektrodengehäuse (7) quaderförmig mit einer offenen Seite (8) für die Spitzen (3) der Einzelelektroden ausgebildet ist.

10. Aufladeelektrode nach einem der Ansprüche 6 bis 9, dadurch gekennzeichnet, daß das Elektrodengehäuse mit einer elektrischen Isolierung auf seiner Außenseite versehen ist.

11. Aufladeelektrode nach einem der Ansprüche 6 bis 10, dadurch gekennzeichnet, daß das Elektrodengehäuse (7) in eine quaderförmige Ausnehmung (9) des Gehäuses (11) eingesetzt ist.

12. Aufladeelektrode nach Anspruch 11, dadurch gekennzeichnet, daß die quaderförmige Ausnehmung (9) im Bereich ihrer offenen Seite (8) mit den beiden Nuten (10) für die Abdeckvorrichtung (4) versehen ist.

## Claims

1. Charge electrode (6) with a metal housing (11) and with two or more individual electrodes arranged within it together with series resistors (1) and designed for connection to a high voltage source (U), each individual electrode being provided with a tip (3) and the housing (11) having an opening in the neighbourhood of the tips (3), characterised in that each tip (3) is capable of being closed off by means of an electrically conducting cover device (4), that the latter is electrically connected to the housing (11) and that the housing and the cover device (4) are connectable to one terminal of a resistor of which the other terminal is connected to earth.

2. Charge electrode according to claim 1, characterised in that the electric cover device (4) is made of metal.

3. Charge electrode according to claim 1 or 2, characterised in that the electric cover device (4) is in the form of a slide.

4. Charge electrode according to one of claims 1 to 3, characterised in that the slide (4) is guided in two grooves (10) in the housing (11).

5. Charge electrode according to one of claims 1 to 4, characterised in that the individual electrode is embedded in an electrically insulating resin (2).

6. Charge electrode according to one of claims 1 to 5, characterised in that all individual electrodes are arranged in an electrode housing (7).

7. Charge electrode according to claim 6, characterised in that the electrode housing (7) is made electrically conducting.

8. Charge electrode according to claim 7, characterised in that the electrode housing (7) is made of metal.

9. Charge electrode according to one of claims 1 to 8, characterised in that the electrode housing (7) is made rectangular with an open side (8) for the tips (3) of the individual electrodes.

10. Charge electrode according to one of claims 6 to 9, characterised in that the electrode housing is provided with electrical insulation on its outside.

11. Charge electrode according to one of claims 6 to 10, characterised in that the electrode housing (7) is inserted in a rectangular recess (9) in the housing (11).

12. Charge electrode according to claim 11, characterised in that the rectangular recess (9) is provided in the neighbourhood of its open side (8) with the two grooves (10) for the cover device (4).

## Revendications

1. Electrode de charge (6), munie d'un boîtier métallique (11) et, disposées à l'intérieur de celui-ci, deux ou plusieurs électrodes individuelles ainsi que des résistances série (1) pouvant être raccordées à une source de haute tension (U), chaque électrode individuelle étant munie d'une pointe (3) et le boîtier (11) présentant à proximité desdites pointes (3) une ouverture,
**CARACTERISEE** en ce que chaque pointe (3) est recouverte au moyen d'un dispositif de recouvrement (4) conformé en conducteur électrique, en ce que ce dernier est électriquement conducteur et relié au boîtier (11), et en ce que ledit boîtier (11) et ledit dispositif de recouvrement (4) sont connectés à l'une des bornes d'une résistance dont l'autre borne est connectable à la terre.

2. Electrode de charge selon la revendication 1, **caractérisée** en ce que le dispositif de recouvrement électrique (4) comporte du métal.

3. Electrode de charge selon les revendications 1 ou 2, **caractérisée** en ce que le dispositif de recouvrement électrique 4 est réalisé sous la forme d'un tiroir.

4. Electrode de charge selon l'une des revendications 1 à 3, **caractérisée** en ce que le tiroir (4) peut coulisser dans deux rainures (10) du boîtier (11).

5. Electrode de charge selon l'une des revendications 1 à 4, **caractérisée** en ce que l'électrode individuelle est noyée dans une résine (2) électriquement isolante.

6. Electrode de charge selon l'une des revendications 1 à 5, **caractérisée** en ce que toutes les électrodes individuelles sont disposées à l'intérieur d'une boîte à électrodes (7).

7. Electrode de charge selon la revendication 6, **caractérisée** en ce que la boîte à électrodes 7 est conformée en conducteur électrique.

8. Electrode de charge selon la revendication 7, **caractérisée** en ce que la boîte à électrodes 7 est constituée en métal.

9. Electrode de charge selon l'une des revendications 1 à 8, **caractérisée** en ce que la boîte à électrodes (7) est réalisée en forme de parallélépipède présentant un côté ouvert (8) pour les pointes (3) des électrodes individuelles.

10. Electrode de charge selon l'une des revendications 6 à 9, **caractérisée** en ce que la boîte à électrodes est munie sur son côté extérieur d'une isolation électrique.

11. Electrode de charge selon l'une des revendications 6 à 10, **caractérisée** en ce que la boîte à électrodes (7) est insérée dans un logement (9) de forme parallélépipédique du boîtier (11).

12. Electrode de charge selon la revendication 11, **caractérisée** en ce que le logement (9) de forme parallélépipédique est muni au niveau de son côté ouvert (8), des deux rainures (10) prévues pour le dispositif de recouvrement (4).
